# EUROPÄISCHE PATENTANMELDUNG

(11) **EP 0 231 485 A2**
(43) Veröffentlichungstag der Anmeldung: **12.08.1987**
(21) Anmeldenummer: 86117117.1
(22) Anmeldetag: 16.05.1984
(51) Int. Cl.: E04D 1/30

(54) **Dachabdeckungsbaustein**

(30) Priorität: 27.05.1983 DE 8315528 U
(62) Teilanmeldung aus: 84105576.7
(71) Anmelder: Eichner, Egbert, D-2000 Hamburg 63 (DE)
(72) Erfinder: Eichner, Egbert, D-2000 Hamburg 63 (DE)
(74) Vertreter: Richter, Werdermann & Gerbaulet

(57) **Zusammenfassung**

Zur Anbringung eines Blumentroges an den Dachabdeckungsbausteinen des Daches eines Gebäudes im Bereich von Gauben ist ein Dachabdeckungsbaustein (10) vorgesehen, der auf seiner Außenseite einen wannenförmigen, oben offen ausgebildeten Formkörper (20) als Blumentrog trägt, der auf dem Dachabdeckungsbaustein derart winkelverstellbar ist, daß die Vorderwand (21) des Blumentroges immer senkrechtstehend ist.

## Beschreibung

Die Erfindung betrifft einen Dachabdeckungsbaustein, insbesondere Dachstein, wie Falzpfanne, Wellprofilplatte od.dgl., für Schrägdächer, mit einem wannenförmigen, oben offen ausgebildeten Formkörper als Blumentrog.

Dachgauben von Dächern sehen oftmals schmucklos aus, da das Anbringen von Blumenkästen im Bereich des Gaubenfensters im Hinblick auf dessen Ausgestaltung entweder nicht möglich ist, und wenn, dann nur mit zusätzlichen Einrichtungen, wie bügelartigen Halterungen, in die die Blumenkästen einsetzbar sind.

Nach der CH-A-592 220 ist ein Dachelement zum Begrünen von Schrägdächern bekannt, das eine Öffnung besitzt, an die ein blumentopfartiger, wasserundurchlässiger Körper mit angeschlossen ist, der mit einem mit Wasser und Nährlösung getränkten, besäten und/oder bepflanzten Füllmaterial ausgefüllt ist, wobei das Füllmaterial dem Wurzelsystem der Pflanze den notwendigen Halt gewähren soll. Mit einem derartig ausgebildeten Dachelement ist das Begrünen von Schrägdächern möglich, die nicht speziell hierfür konstruiert sind und bei denen eine pflanzliche Belebung ausgeschlossen schien. Ferner soll die Begrünung eines Schrägdaches sich nicht nur positiv auf das Hausklima auswirken, sondern dazu beitragen, daß im Winter die Schneerutschgefahr auf Schrägdächern, die begrünt sind, auf ein Minimum herabgesetzt wird. Die Anordnung und Ausgestaltung des in die Öffnung des Dachelementes eingesetzten blumentopfartigen Körpers trägt jedoch leicht zu einem Auswaschen des Füllmaterials bei, da der blumentopfartige Körper keinen vorderseitigen Abschluß aufweist und darüber hinaus die Öffnung des blumentopfartigen Körpers in der Außenfläche des Dachelementes liegt. Hinzu kommt, daß der in die Öffnung des Dachelementes eingesetzte blumentopfartige Körper in keiner Weise der jeweiligen Dachneigung anpaßbar ist.

Ferner ist nach der DE-U-80 17 378 eine Halterung zur Anbringung von Blumenkästen auf Schrägflächen bekannt, die aus einem auf der Schrägfläche anliegenden Metallstab, der Befestigungsmöglichkeiten aufweist und der an seinem einen Ende in einem Kreisbogen von weniger als 180° von der Schrägfläche wegführt, ferner aus einem den Blumenkasten aufnehmenden Halter, dessen Unterseite in dem Kreisbogen aufgenommen und in diesem zur Ausrichtung des Blumenkastens verdrehbar ist, und aus Klemmvorrichtungen zwischen dem Halter und dem Metallstab besteht, um diese in vorgewählter Stellung zueinander zu fixieren. Ein derart ausgebildeter Halter ist mit einem an dem dem Kreisbogen entgegengesetzten Ende des Metallstabes ausgebildeten Haken in die Unterseite von Dachschrägfenstern einhängbar. Auch eine Befestigung des Metallstabes der Halterung an einer Dachschräge ist möglich. Die Halterung bildet keine Baueinheit mit der Außenfläche eines Dachabdeckungsbausteins, sondern stellt ein für sich selbständiges Bauteil dar, das an vorhandenen Schrägflächen anbringbar ist, ohne integrierter Bestandteil eines Dachabdeckungsbausteins zu sein. Hinzu kommt, daß der Metallstab der Halterung Bohrlöcher zum Hindurchführen von Befestigungsschrauben zur Verbindung mit dem Untergrund aufweist. Außerdem läßt die Halterung kein vollflächiges Aufsitzen des Blumenkastens mit seiner Bodenplatte auf dem Dachabdeckungsbaustein zu.

Die Erfindung löst die Aufgabe, für Dachgauben mit mindestens einer Dachabdeckungsbausteinreihe unterhalb der Gaube einen Dachabdeckungsbaustein mit einem Blumentrog zu schaffen, der im Bereich des Dachgaubenfensters, ohne daß er an der Dachgaube selbst oder am Dachgaubenfensterrahmen befestigt werden muß, mühelos anbringbar, in seiner Herstellung wirtschaftlich und beim Decken eines Daches mit Dachabdeckungsbausteinen miteinbaubar und nachträglich in vorhandene Dächer einsetzbar oder auf vorhandene Dachbausteine aufsetzbar ist, wobei es ein weiteres Ziel der Erfindung ist, den Blumentrog an jede Dachneigung anpaßbar zu machen.

Zur Lösung dieser Aufgabe wird ein Dachabdeckungsbaustein, insbesondere Dachstein, wie Falzpfanne, Wellprofilplatte od.dgl. für Schrägdächer, mit einem wannenförmigen, oben offen ausgebildeten Formkörper als Blumentrog vorgeschlagen, der erfindungsgemäß in der Weise ausgebildet ist, daß der Formkörper mit der bodenseitigen Kante seiner Bodenplatte mittels eines Scharniers an der Außenfläche des Dachabdeckungsbausteins befestigt ist und eine Vorderwand (21,221) besitzt, die im eingebauten Zustand des Bausteins (10) etwa senkrechtstehend ist, wobei die Vorderwand mit der Außenfläche des Bausteins bzw. der Bodenplatte des Formkörpers in einem zur Dachneigung entsprechenden Winkel steht oder senkrechtstehend zu jeder Neigung des verlegten Bausteins einstellbar ist.

Ein derart ausgebildeter Dachabdeckungsbaustein mit einem an diesem angeordneten Blumentrog, wobei auch von einem Blumentrog ausgegangen werden kann, der an einem Dachabdeckungsbaustein angeordnet ist, ermöglicht mühelos beim Decken eines Daches im Bereich von Dachgaubenfenstern die Anordnung eines oder mehrerer Blumentröge insofern, als beim Verlegen der Dachabdeckungsbausteine in dem unterhalb eines Dachgaubenfensters liegenden Bereich Blumentröge aufweisende Dachabdeckungsbausteine eingesetzt werden, wobei je nach der Breite der Dachgaube eine entsprechende Anzahl von Blumentröge aufweisenden Bausteinen zu verlegen sind, wenn ein sich über die gesamte Breite der Dachgaube oder des Dachgaubenfensters erstreckender Blumentrog geschaffen werden soll. Der den Blumentrog bildende Formkörper eines jeden Bausteines ist an diesem so angeformt bzw. zu diesem so eingestellt bzw. jeweils so einstellbar, daß der Blumentrog gegenüber den der Dachneigung entsprechenden Bausteinen eine senkrechte Stellung einnimmt. Voraussetzung für die Anordnung von Blumentrögen im Dachgaubenfensterbereich ist das Vorhandensein von mindestens einer Bausteinreihe unterhalb der Dachgaube. Weist der die Bodenplatte des den Blumentrog bildenden Formkörpers bildende Baustein eine dachsteinartige Formplatte auf, deren Länge dem Mehrfachen der Breite eines Bausteins entspricht, dann ist es möglich, im Dachgaubenfensterbereich nur einen einzigen Blumentrog anzuordnen, dessen Länge dann der Breite des Dachgaubenfensters entspricht, wobei es auch möglich ist, bei sehr breiten Dachgaubenfenstern und bei entsprechend lang bemessenen Bodenplatten zwei oder auch mehr Blumentröge anzuordnen, deren Länge jeweils dem Mehrfachen einer Bausteinbreite entspricht. Die die Blumentröge tragenden Bausteine werden nach dem Verlegen noch zusätzlich an den Dachsparren verankert, um eine zusätzliche Stirnsicherung zu erhalten.

Dadurch, daß der Blumentrog mittels eines Scharniers an dem Dachabdeckungsbaustein gehalten ist, ist einer seits eine vollflächige Abstützung des Blumentroges mit seiner Bodenplatte auf dem Dachabdeckungsbaustein möglich, wenn der Blumentrog auf dem Dachabdeckungsbaustein seine Grundstellung einnimmt, jedoch ist auf der anderen Seite auch eine Winkelverstellung des Blumentroges möglich, damit dessen Vorderwand immer eine senkrechte Stellung einnimmt, wobei mittels geeigneter Feststelleinrichtungen jede Winkelstellung des Blumentroges einstellbar ist.

Alle Arten von Dachabdeckungsbausteinen, wie z.B. Falzpfannen, Flachdachpfannen od.dgl. und auch Wellprofilplatten können mit einem Blumentrog versehen sein.

Weitere vorteilhafte Ausführungsformen gehen aus den Unteransprüchen hervor.

Im folgenden wird der Gegenstand der Erfindung in den Zeichnungen erläutert. Es zeigt
Fig. 1 in einer schaubildlichen Ansicht einen Dachabdeckungsbaustein mit einem Blumentrog,
Fig. 2 in einer Seitenansicht den Dachabdeckungsbaustein mit dem Blumentrog,
Fig 3 in einer Seitenansicht einen Dachabdeckungsbaustein mit einem auf die Bausteinverlegungsneigung einstellbaren Blumentrog und
Fig. 4 in einer Seitenansicht einen Dachabdeckungsbaustein mit einem auf die Dachsteinverlegungsneigung einstellbaren Blumentrog

Der in Fig. 1 und 2 dargestellte und mit 10 bezeichnete Dachabdeckungsbaustein, wie Dachstein, trägt auf seiner Außenseite einen Blumentrog, der von einem wannenförmigen, oben offen ausgebildeten Formkörper 20 gebildet wird, dessen Vorderwand mit 21 und dessen beide Seitenwände mit 22,23 und dessen Bodenplatte mit 225 bezeichnet sind. Die Vorderwand 21 des Formkörpers 20 nimmt eine senkrechte Stellung ein, wobei die beiden Seitenwände 22,23 auch eine etwa dreieckförmige Fläche aufweisen können. Mit 24 ist der Innenraum des Formkörpers 20 bezeichnet.

Die Bodenplatte 225 des Formkörpers 20 kann die Form eines Dachabdeckungsbausteins 10, der als Falzpfanne oder als Flachdachpfanne ausgebildet ist, aufweisen, jedoch auch andere Dachabdeckungsbausteinarten und -formen können herangezogen werden.

Der Formkörper 20 stellt eine selbständige Einheit aus Vorderwand 21, Seitenwänden 22,23 und einer Bodenplatte 225 dar und ist dann auf der Außenwandfläche 11 des Dachabdeckungsbausteins angeordnet.

Die Länge des Formkörpers 20 entspricht etwa der Breite eines Dachabdeckungsbausteins 10. Ist dieser mit seitlichen Falzen 12,13 (Fig. 1) versehen, so weist der Formkörper 20 gegenüber der Breite des Dachabdeckungsbausteins 10 eine kürzere Länge auf. Um lange Blumentröge zu erhalten, weist die Bodenplatte des Formkörpers eine Länge auf, die dem Mehrfachen der Breite eines Bausteins 10 entspricht. Die Bodenplatte 225 des Formkörpers braucht nicht das Oberflächenprofil eines Dachsteins oder das Wellenprofil einer Wellprofilplatte aufzuweisen; sie kann auch eben ausgebildet sein. Für den seitlichen Anschluß an die Dachabdeckungsbausteine muß jedoch die Bodenplatte seitliche Falze aufweisen, die den Falzen 12,13 eines Dachabdeckungsbausteins 10 entsprechen, wenn ein Dach mit Dachabdeckungsbausteinen gedeckt wird, oder bei Wellprofilplattendächern in den seitlichen Bereichen über die Länge des Formkörpers 20 hinausragende Abschnitte mit einem Wellenprofil aufweisen, damit ein seitliches Überlappen mit den benachbarten Wellprofilplatten des Daches möglich ist. Die Länge der Bodenplatte des Blumentroges kann z.B. dem Zweifachen oder dem Dreifachen der Breite eines Dachabdeckungsbausteins entsprechen.

Nach der in Fig. 3 gezeigten Ausführungsform ist der Formkörper 220 auf dem Dachabdeckungsbaustein 10 angeordnet. Der Formkörper 220 weist einen etwa dreieckförmigen Querschnitt auf und ist gebildet von der Vorderwand 221 und den beiden dreieckförmigen Seitenwänden, von denen in der Fig. 3 nur die Seitenwand 223 sichtbar dargestellt ist. Oben ist der Formkörper 220 offen ausgebildet. Seine Bodenplatte ist mit 225 bezeichnet. Mit seiner bodenseitigen Kante 226 ist der Formkörper 220 auf der Außenfläche 11 des Dachabdeckungsbausteins 10 scharnierartig gehalten, so daß der Formkörper 220 um seine bei 224 angedeutete Schwenkachse verschwenkbar ist. Aufgrund dieser Verschwenkbarkeit ist es möglich, den Formkörper 220 jeder Neigung des verlegten Dachabdeckungsbausteins 10 so anzupassen, daß seine Vorderwand 221 senkrechtstehend ist. Bei der Montage des Formkörpers 220 und dessen Ausbildung wird von dem größtmöglichen Dachneigungswinkel ausgegangen, um den Formkörper dann gegebenen kleineren Dachneigungswinkeln anpassen zu können. Die Lagergelenke 30 für den Formkörper 220 bestehen aus Stahl oder anderen geeigneten, vorzugsweise nicht korrodierenden Werkstoffen und sind an dem Dachabdeckungsbaustein 10 und an der bodenseitigen Kante 226 des Formkörpers 220 befestigt. Vermittels in der Zeichnung nicht dargestellter Arretierungsmittel erfolgt ein Feststellen des Formkörpers 220 in jeder eingestellten Stellung. An den Formkörperseitenwänden angreifende, ebenfalls in der Zeichnung nicht dargestellte stabförmige Halterungen tragen zu einer zusätzlichen Sicherung des Formkörpers 220 an dem Dachabdeckungsbaustein 10 bei. Der Formkörper 220 kann auch einen quadratischen oder rechteckförmigen Querschnitt aufweisen und ist dann auf dem Dachabdeckungsbaustein entsprechend verstellbar gehalten.

Auch bei der in Fig. 3 gezeigten Ausführungsform kann der Dachabdeckungsbaustein eine Breite aufweisen, die dem Mehrfachen der Breite eines üblichen Dachabdekkungsbausteins entspricht, so daß auch lange Blumentröge geschaffen werden können.

Der Formkörper 20 bzw. 220 ist bodenbenachbart in seiner Vorderwand 21 bzw 221 und/oder in einer oder in beiden Seitenwänden 22,23 bzw. 223 mit mindestens einer Wasserabflußdurchbrechung 16 für den Gießwasserablauf versehen und besteht aus dem Dachabdeckungsbausteinmaterial, jedoch auch andere Werkstoffe können für die Herstellung des Formkörpers Verwendung finden.

Die Länge des Formkörpers kann der Breite eines Bausteins oder dem Vielfachen eines Bausteins entsprechen, so daß der Blumentrog sich dann über mehrere Dachsteine erstreckt. Weist die Bodenplatte des Formkörpers ein dem Profil des Bausteins entsprechendes Profil auf, so ist ein guter Sitz des Blumentroges auf dem Baustein bzw. den Bausteinen gewährleistet. Die scharnierartige Anordnung des Formkörpers an dem Dachabdeckungsbaustein erbringt den weiteren Vorteil, daß die das Scharnier bil denden Teile in den Befestigungselementen, wie Bodenplatte des Formkörpers und Dachabdeckungsbaustein, integriert sind, somit nicht auftragen und feuchtigkeitsgeschützt untergebracht sind. Außerdem ist das Scharnier nicht sichtbar angebracht, so daß es keinen störenden Fremdkörper bildet.

## Patentansprüche

1. Dachabdeckungsbaustein (10), insbesondere Dachstein, wie Falzpfanne, Wellprofilplatte od.dgl., für Schrägdächer, mit einem wannenförmigen, oben offen ausgebildeten Formkörper (20,220) als Blumentrog, dadurch gekennzeichnet, daß dër Formkörper (20,220) mit der bodenseitigen Kante (226a) seiner Bodenplatte (225) mittels eines Scharniers (224) an der Außenfläche (11) des Dachabdeckungsbausteins (10) befestigt ist und eine Vorderwand (21,221) besitzt, die im eingebauten Zustand des Bausteins (10) etwa senkrechtstehend ist, wobei die Vorderwand (21,221) mit der Außenfläche (11) des Bausteins (10) bzw. der Bodenplatte (225) des Formkörpers (20,220) in einem zur Dachneigung entsprechenden Winkel steht oder senkrecht stehend zu jeder Neigung des verlegten Bausteins (10) einstellbar ist.

2. Dachabdeckungsbaustein nach Anspruch 1, dadurch gekennzeichnet, daß der Formkörper (220) von einer senkrechten Vorderwand (221) und von zwei etwa dreieckförmigen Seitenwänden (222,223) gebildet ist, wobei die Bausteinaußenwandfläche (11) im Formkörperbereich die Bodenplatte des Formkörpers (220) bildend ist.

3. Dachabdeckungsbaustein nach Anspruch 1 bis 2, dadurch gekennzeichnet, daß die Länge des Formkörpers (20) der Breite des Bausteins (10) zwischen seinen beiden Längsfalzen (12,13) entsprechend ausgebildet ist.

4. Dachabdeckungsbaustein nach Anspruch 1 bis 3, dadurch gekennzeichnet, daß die Bodenplatte (225) des Formkörpers (220) aus einer dachabdeckungsbausteinartigen Formplatte besteht, deren Länge der Breite mindestens eines Bausteins (10) entspricht.

5. Dachabdeckungsbaustein nach Anspruch 4, dadurch gekennzeichnet, daß die dachabdeckungsbausteinartige Formplatte des Formkörpers (220) eine Länge aufweist, die dem Mehrfachen der Breite eines Bausteins (10) entspricht.

6. Dachabdeckungsbaustein nach Anspruch 1 bis 5, dadurch gekennzeichnet, daß der Formkörper (20; 220) bodenbenachbart in seiner Vorderwand (21; 221) und/oder in einer oder in beiden Seitenwänden (22,23; 223) mindestens eine Wasserabflußdurchbrechung (16) aufweist.

7. Dachabdeckungsbaustein nach Anspruch 1 bis 6, dadurch gekennzeichnet, daß der Formkörper (20; 220) aus Dachabdeckungsbausteinmaterial besteht.

8. Dachabdeckungsbaustein nach Anspruch 1 bis 7, dadurch gekennzeichnet, daß die Bodenplatte des Formkörpers (20; 220) ein der Dachsteinprofilierung entsprechendes Profil aufweist.
